# EUROPÄISCHE PATENTSCHRIFT

(11) **EP 3 415 319 B1**
(45) Veröffentlichungstag und Bekanntmachung des Hinweises auf die Patenterteilung: **01.01.2020**
(21) Anmeldenummer: 18168263.4
(22) Anmeldetag: 19.04.2018
(51) Int. Cl.: B41F 23/08, B41M 3/06, B41M 5/00, B44F 1/02, B44F 9/02

(54) **VERFAHREN UND VORRICHTUNG ZUR HERSTELLUNG EINER DEKORATIVEN OBERFLÄCHE**
METHOD AND DEVICE FOR PRODUCING A DECORATIVE SURFACE
PROCÉDÉ ET DISPOSITIF DE FABRICATION D'UNE SURFACE DÉCORATIVE

(30) Priorität: 13.06.2017 DE 102017113035; 13.06.2017 DE 102017113036; 19.02.2018 EP 18157511; 14.03.2018 EP 18161725; 16.03.2018 EP 18162382
(43) Veröffentlichungstag der Anmeldung: 19.12.2018
(73) Patentinhaber: Hymmen GmbH Maschinen- und Anlagenbau, 33613 Bielefeld (DE)
(72) Erfinder: PANKOKE, René, 33739 Bielefeld (DE)
(74) Vertreter: Prüfer & Partner mbB Patentanwälte · Rechtsanwälte

(56) Entgegenhaltungen:
- EP-A2- 0 019 221
- WO-A2-2006/037644
- WO-A2-2010/079014
- DE-A1-102009 044 802
- DE-A1-102015 110 236
- DE-T2- 60 007 560

## Beschreibung

Die vorliegende Erfindung bezieht sich auf ein Verfahren und eine Vorrichtung zur Herstellung einer dekorativen Oberfläche.

Eine dekorative Oberfläche für Möbel, Fußbodenpaneele oder Wandpaneele ist Stand der Technik. Dabei werden Oberflächen von Werkstücken, wie z.B. Spanplatten oder MDF-Platten, mit einem dekorativ bedruckten Papier beschichtet oder direkt nach Aufbringen einer weißen Grundierung bedruckt und mit einem Schutzlack versehen. Die Oberflächen sind häufig Nachbildungen von echten Holzoberflächen, Steinen oder Fliesen. Dabei wird sowohl das Bild (Dekor) der entsprechenden Oberflächen als auch die fühlbare "haptische" Struktur (fühlbare Holzporen und Astlöcher oder Risse bzw. kleine Löcher, Vertiefungen im Stein) nachgebildet. Die Oberflächen, die beschichtet werden, können (auch im Sinne der vorliegenden Erfindung) Rollenware wie bedrucktes Papier oder bedruckte Kunststofffolien sein. Genauso kann auch eine Metallbahn von der Rolle (z.B. sog. Coil-Material) im Sinne der hier vorliegenden Erfindung beschichtet werden.

Die optische Nachbildung von Dekorbildern wird nach dem Stand der Technik sowohl mit analogen Druckverfahren, als auch mit digitalen Druckverfahren nach einer digitalen Bildvorlage erzeugt. Zur Erzeugung der haptischen, fühlbaren Struktur mit einer Strukturtiefe von üblicherweise 5 bis 500 µm, bevorzugt 10 bis 100 µm wird nach dem Stand der Technik ein analoges Verfahren, wie z.B. die Prägung mit strukturierten Prägeblechen ("Matrizen"), eingesetzt. Alternativ kommen auch Prägewalzen oder strukturierte Lackauftragswalzen zum Einsatz.

Die DE 10 2007 055 053 A1 offenbart ein Verfahren zur Bearbeitung einer strukturierten Oberfläche eines Prägewerkzeuges ("Matrize"), wobei sich der Glanzgrad einer ersten Beschichtung von dem einer zweiten Beschichtung unterscheidet, um beispielsweise Holzporen besser nachzuempfinden. Bei anschließender Verwendung eines solchen Prägewerkzeuges zur Herstellung eines fertigen Produktes, z.B. eines Fußbodenpaneels, bestehend aus einer HDF-Trägerplatte und einem bedruckten, Melamin-imprägnierten Papier als Dekorschicht, werden nach der Verpressung mit der dem Prägewerkzeug bei einem optischen Sichtwinkel von weniger als 45 Grad im Gegenlicht die im Papier dekorativ gedruckten Holzporen auch durch Glanzgradunterschiede der ausgehärteten Melaminoberfläche, abgeformt von der unterschiedlich bearbeiteten Oberfläche der Matrize, sichtbar. Die Herstellung eines solchen Prägewerkzeuges ist ein aufwendiger Prozess. Diese Prägewerkzeuge werden meist in Kurztaktpressen verwendet, bei denen der Wechsel von einem Prägewerkzeug zum anderen längere Zeit dauert, zumindest ca. 15 bis 30 Minuten.

Die DE 10 2009 044 802 A1 zeigt ein Verfahren und eine Vorrichtung zur Erzeugung einer dreidimensionalen Oberflächenstruktur auf einem Werkstück mittels digitaler Drucktechnik.

Die DE 10 2015 110 236 A1 zeigt schließlich ein Verfahren und eine Vorrichtung zur Strukturierung einer flüssigen Grundschicht auf einem Werkstück mittels digitaler Drucktechnik.

Es ist daher die Aufgabe der vorliegenden Erfindung, eine optisch und haptisch ansprechende Oberfläche zu erzeugen und dabei einen schnellen Wechsel von einer Oberfläche zur nächsten zu erzielen, ohne Zeitverlust und ohne die hohen Kosten der Herstellung eines speziellen Prägewerkzeuges. Weiterhin soll die Aufgabenstellung gelöst werden, optische und haptische Eigenschaften der Oberfläche räumlich passend anzuordnen, also z.B. eine glänzende Pore auch räumlich genau über der optisch gedruckten Holzpore anordnen zu können. Unter "räumlich passend" soll hier eine Toleranz von weniger als 2 mm, bevorzugt weniger als 1 mm zwischen dem Dekorbild und der haptischen "Pore" verstanden werden (im Folgenden "Synchron-Struktur" genannt) .

Diese Aufgabe wird durch die unabhängigen Ansprüche gelöst. Vorteilhafte Weiterbildungen sind Gegenstand der Unteransprüche.

Erfindungsgemäß ist ein Verfahren zur Herstellung einer dekorativen und strukturierten Oberfläche mit unterschiedlichen Glanzgraden vorgesehen, wobei ein Werkstück zu einer Vorrichtung zum Lackauftrag zugeführt wird, ein vorzugsweise vollflächiger Auftrag einer ersten flüssigen Lackschicht mit einer groben Strukturierung erfolgt, bei der ein Dickenunterschied zwischen dickeren Bereichen und dünneren Bereichen mindestens 50 µm, besonders bevorzugt mindestens 100 µm, beträgt. Zudem werden Tröpfchen auf Teilflächen der ersten Lackschicht auf dem Werkstück digital mit einem vorzugsweise zumindest teilweise transparenten Lack zum Aufbringen einer zweiten Lackschicht auf die erste Lackschicht gespritzt. Dabei hat die zweite Lackschicht nach der Aushärtung einen anderen Glanzgrad als die erste Lackschicht.

Ferner werden die aufgebrachten Lackschichten vorzugsweise mindestens teilweise ausgehärtet. Dies erfolgt vorzugsweise dadurch, dass mindestens eine aufgebrachte Lackschicht physikalisch getrocknet und/oder chemisch ausgehärtet wird.

Das Werkstück wird zu einer digitalen Druckstation zugeführt, um das insbesondere digitale Aufspritzen der Tröpfchen durchzuführen.

Digitale Steuerdaten werden für die digitale Druckstation bereitgestellt. Diese können beispielsweise so ausgebildet sein, dass das Aufspritzen der Tröpfchen entsprechend eines Dekorbildes erfolgt, welches sich auf dem Werkstück oder auf einer der aufgebrachten Lackschichten befindet. Die Steuerungsdaten werden dazu vorzugsweise aus einer digitalisierten Version des Dekorbildes, insbesondere aus einer Bilddatei, gewonnen.

Vorzugsweise ist ein weiterer Verfahrensschritt vorgesehen, in dem eine mindestens teilweise Aushärtung des aufgetragenen ersten Lackes erfolgt.

Erfindungsgemäß ist ein weiterer Verfahrensschritt vorgesehen, in dem zumindest über Teilbereiche des Werkstückes bzw. der aufgetragenen Lackschichten, eine dritte flüssige, vorzugsweise zumindest teilweise transparente Lackschicht zum bereichsweisen Erzeugen einer feinen Strukturierung aufgebracht wird. Bevorzugt wird so eine Synchronstruktur ausgebildet, wobei sich darunter ein Dekorbild befindet.

Vorzugsweise ist das Werkstück vor Durchführung des Verfahrens mit einem dekorativen Bild bedruckt.

Vorzugsweise ist ein weiterer Verfahrensschritt vorgesehen, in dem mindestens eine der aufgebrachten Lackschichten und/oder das Werkstück selbst mit einem dekorativen Bild, vorzugsweise unter Verwendung von mindestens zwei unterschiedlichen Farben, bedruckt werden.

Vorzugsweise werden weiterhin die für das dekorative Bild vorliegenden digitalen Druckdaten in identischer Form oder in durch ein digitales Manipulationsverfahren abgewandelter Form als Basis für die bereitgestellten digitalen Steuerdaten verwendet.

Vorzugsweise erfolgt weiterhin der Auftrag des ersten Lackes mit mindestens einer Druckwalze, die an einer Oberfläche des Werkstückes oder an einer auf dem Werkstück aufgebrachten Schicht, insbesondere einer Grundschicht, abrollt.

Die Druckwalze ist dabei vorzugsweise dazu ausgebildet, eine grobe Strukturierung auf die erste Lackschicht oder die Grundschicht zu übertragen. Dies kann beispielsweise durch Prägung erfolgen. Vorzugsweise kann auch eine strukturierte Walze verwendet werden, welche an einigen Stellen höhere Schichtdicken überträgt als an anderen.

Vorzugsweise weist die mindestens eine Grundschicht oder die erste Lackschicht eine grobe Strukturierung mit einem Dickenunterschied zwischen dickeren Bereichen und dünneren Bereichen von mindestens 50 µm, vorzugsweise mindestens 80 µm, besonders bevorzugt mindestens 125 µm auf.

Der fühlbare Eindruck einer vergleichsweise "tiefen" Struktur, d.h. mit Vertiefungen bzw. Erhebungen von mehr als 100 µm soll vorzugsweise dargestellt werden, ohne dass bei den besonders tiefen Anteilen der Oberfläche die genaue Synchronstruktur nötig für einen realistischen Eindruck des Betrachters ist. Somit sind die Anforderungen an den Herstellungsprozess der vergleichsweise "tiefen" Struktur vorzugsweise nicht ebenso hoch, wie die Anforderungen zur Anfertigung einer räumlich passenden Struktur, wie oben beschrieben.

Vorzugsweise erfolgt der Auftrag des zweiten Lackes und/oder des dritten Lackes durch mindestens einen digitalen Druckkopf.

Zur Erzeugung der dritten Lackschicht werden vorzugsweise zunächst ein flüssiger Lack aufgebracht und dann Lacktröpfchen der dritten Lackschicht in das vorzugsweise noch flüssige, besonders bevorzugt teilweise flüssige bzw. teilweise ausgehärtete, Material zur Erzeugung einer feinen Strukturierung aufgespritzt.

Der flüssige Lack kann beispielsweise die erste oder zweite Lackschicht sein, oder es kann zu diesem Zweck eine separate Lackschicht aufgetragen werden.

Die Strukturierung kann dabei dadurch erreicht werden, dass die Auftreffgeschwindigkeit und/oder die Masse bzw. das Volumen der Tröpfchen so variiert wird, dass diese entweder ganz oder teilweise in die Lackschicht eindringen und so Vertiefungen in der Lackschicht erzeugen. Abhängig vom Impuls des auftreffenden Tröpfchens kann auch eine Anhäufung von verdrängtem Lack um die entstandene Vertiefung erreicht werden. Zudem können die Tröpfchen auch so auf die Lackschicht aufgebracht werden, dass sie nicht oder nur gering in die Lackschicht einsinken, so dass sie, zumindest teilweise, eine Struktur ausbilden, die sich auf der Lackschicht befindet, oder nur zum Teil in diese eingesunken ist. Das Verfahren ist dabei so ausgebildet, dass jedes Tröpfchen mit unterschiedlicher Auftreffgeschwindigkeit und/oder Masse bzw. Volumen auf die Lackschicht aufgebracht werden kann.

Vorzugsweise bestehen die Lacktröpfchen der zweiten oder dritten Lackschicht aus einem anderen Material als der flüssige Lack auf den sie aufgebracht werden.

Nach dem Auftreffen gehen die Lacktröpfchen der zweiten oder dritten Lackschicht vorzugsweise eine chemische Reaktion mit dem flüssigen Lack ein, die die Oberfläche an den Stellen optisch und/oder haptisch verändert.

Vorzugsweise verflüchtigen sich die Lacktröpfchen der zweiten oder dritten Lackschicht durch eine physikalische Reaktion nach dem Auftreffen auf den flüssigen Lack, vorzugsweise innerhalb von weniger als fünf Minuten durch Verdunsten, bevorzugt innerhalb von weniger als einer Minute.

Vorzugsweise besteht mindestens einer der verwendeten Lacke oder eine der aufgebrachten Lackschichten aus einem mindestens teilweise transparenten Lack, so dass insbesondere ein darunter angeordnetes Dekorbild durch die beiden Lackschichten optisch erkannt werden kann.

Besonders bevorzugt sind weitere Schritte vorgesehen, die das Aufbringen von mindestens einer Zwischenbeschichtung zwischen dem Werkstück und der ersten Lackschicht erfolgt.

Vorzugsweise erfolgt die Trocknung und/oder Aushärtung mit einer elektromagnetischen Strahlenquelle, bevorzugterweise mit einer Wellenlänge von 172nm, besonders bevorzugt mit einer Excimer-Lampe, und/oder mit einer Elektronenstrahlquelle, und/oder mit einer UV-Lichtquelle, und/oder mit einer IR-Lichtquelle, und/oder mit einem Gebläse, das Luft auf das Werkstück bzw. dessen Lackschichten bläst, wobei die Luft vorzugsweise gegenüber der Umgebungsluft, besonders bevorzugt um mindestens 10°C, erwärmt ist.

Das offenbarte Verfahren ist nicht auf die dargestellte Reihenfolge der Verfahrensschritte begrenzt. Vielmehr können weitere Verfahren erhalten werden, die ebenfalls in den beanspruchten Schutzbereich fallen, indem einzelne Schritte vertauscht, ergänzt oder wiederholt abgearbeitet werden. So kann beispielsweise das Aufbringen der dritten Lackschicht auch vor der zweiten Lackschicht erfolgen. Die Benennung der Lackschichten in "erste", "zweite" und "dritte" Lackschicht dient daher lediglich der Unterscheidung der einzelnen Lackschichten und darf nicht im Sinne einer Verarbeitungs- oder Aufbringungsreihenfolge verstanden werden.

Erfindungsgemäß ist weiterhin eine Vorrichtung zur Durchführung des oben beschriebenen Verfahrens vorgesehen mit einer Station zum Lackauftrag und einer Einrichtung zur Zuführung des Werkstückes zu der Station zum Lackauftrag. Diese weist eine erste Druckstation auf, die zum vollflächigen Auftrag eines ersten flüssigen Lackes auf das Werkstück ausgebildet ist, wobei der erste flüssige Lack eine grobe Strukturierung aufweist. Weiterhin ist eine zweite, digitale, Druckvorrichtung vorgesehen, die zum Aufbringen einer zweiten Lackschicht auf die erste Lackschicht ausgebildet ist.

Ferner ist vorzugsweise eine Station zum zumindest teilweisen Aushärten der aufgebrachten Lackschichten, insbesondere der ersten und der zweiten Lackschicht, vorgesehen.

Vorzugsweise ist die zweite, digitale, Druckvorrichtung auch zur Aufbringung einer flüssigen, zumindest teilweise transparenten, Lackschicht zum bereichsweisen Erzeugen einer feinen Strukturierung ausgebildet.

Erfindungsgemäß weist die Vorrichtung weiterhin eine Station zum, insbesondere digitalen, Aufbringen einer dritten flüssigen, zumindest teilweise transparenten Lackschicht zum bereichsweisen Erzeugen einer feinen Strukturierung auf.

Erfindungsgemäß ist ferner mindestens eine Druckwalze vorgesehen, die an einer Oberfläche des Werkstückes abrollt und zur Aufbringung einer groben Strukturierung in die erste Lackschicht ausgebildet ist.

Zur vorzugsweise vollständigen Aushärtung und/oder Trocknung mindestens eines aufgetragenen Lackes ist ferner vorzugsweise mindestens eine elektromagnetische Strahlenquelle, insbesondere eine Excimer-Lampe, bevorzugterweise mit einer Wellenlänge von 172nm, vorgesehen. Ferner ist vorzugsweise eine IR- und/oder UV-Lichtquelle und/oder eine Elektronenstrahlquelle vorgesehen. Weiterhin ist dazu vorzugsweise ein Gebläse vorgesehen, das dazu ausgebildet ist, Luft auf das Werkstück, insbesondere auf die aufgebrachten Lackschichten, zu blasen.

Weiterhin ist vorzugsweise eine Station, die zum Auftrag mindestens einer flüssigen Grundschicht ausgebildet ist, und/oder eine Station, die zum Strukturieren mindestens einer Grundschicht ausgebildet ist, vorgesehen.

Die erfindungsgemäße Vorrichtung ist nicht auf die vorstehend beschriebenen Merkmale begrenzt. Vielmehr können weitere Vorrichtungen gebildet werden, welche ebenfalls in den beanspruchten Schutzbereich fallen, indem beispielsweise mehrere gleichartige der oben beschriebenen Merkmale vorgesehen sind, oder auch deren Anordnungsreihenfolge verändert wird. So können auch beispielsweise die Stationen zur Aufbringung der zweiten und dritten Lackschicht identisch sein.

Durch die zweite Lackschicht wird die Oberfläche des Werkstückes mit unterschiedlichen Glanzgraden versehen, so dass der Glanzgrad vorzugsweise an ein darunter liegendes Dekorbild angepasst werden kann. Durch das digitale Aufbringen der zweiten Lacksicht kann dabei abhängig von der digitalen Druckvorlage der Glanzgrad an der Oberfläche individuell abstimmt werden, wobei aufeinanderfolgende Werkstücke mit unterschiedlichen Glanzgraden an unterschiedlichen Stellen bedruckt werden können, ohne dass ein Auswechseln einer Matrize oder eines anderen Werkzeuges erforderlich ist.

Der Glanzgrad einzelner Lackschichten weicht dabei vorzugsweise um mindestens 10 Glanzeinheiten, vorzugsweise mindestens 20 Glanzeinheiten, voneinander ab, wobei die Glanzeinheiten nach DIN EN ISO 2813:2015-02 bei einem Winkel von 60° gemessen werden. Dadurch wird ein optisch deutlich wahrnehmbarer Glanzunterschied erkennbar. Das Einstellen des Glanzgrades kann beim Aufdrucken durch die Tröpfchengröße und/oder die Tröpfchenanzahl pro Fläche oder durch den Einsatz von Mattierungsmitteln variiert werden.

Die Glanzmessung erfolgt nach DIN EN ISO 2813:2015-02. Für die Glanzmessung wird die Lichtmenge, die eine Oberfläche im Verhältnis zu einem Referenzstandard aus poliertem Glas reflektiert, gemessen. Die dabei verwendete Maßeinheit ist GU (Gloss Units bzw. Glanzeinheiten). Die an der Oberfläche reflektierte Lichtmenge ist abhängig vom Einfallswinkel und den Eigenschaften der Oberfläche. Bei der Glanzmessung können unterschiedliche Einfallswinkel (20°, 60° und 85°) verwendet werden, um den Reflexionsgrad zu erfassen, wobei vorzugsweise mit dem Einfallswinkel von 60° gemessen wird. Alternativ kann auch der Mittelwert von Messungen zu den drei Einfallswinkeln verwendet werden. Der Reflexionsgrad vergleicht die von einem Glanzmessgerät abgestrahlte und empfangene Lichtenergie in Prozent bei einem bestimmten Einfallswinkel.

Alle Oberflächen oder Abschnitte von Oberflächen, die nach der Norm bei der Messung mit einem Glanzgradmessgerät weniger als 20 Glanzeinheiten erzielen, werden als "matt" definiert, und alle Oberflächen oder Abschnitte von Oberflächen die mehr als 60 Glanzeinheiten erzielen, werden als "glänzend" bezeichnet. Einzelne Lackschichten können matt und andere glänzend ausgebildet sein.

Die Oberflächen einzelner Lackschichten können dabei glatt oder strukturiert sein. Bei einer strukturierten Oberfläche erfolgt die Glanzmessung und die hier angewandte Definition der Unterscheidung in "matte" und "glänzende" Teilbereiche genauso wie bei nicht-strukturierten Oberflächen. Eine strukturierte Oberfläche des Werkstückes kann beispielsweise eine Strukturtiefe von 5 bis 300 µm (Mikrometer), bevorzugt 10 bis 90 µm (Mikrometer) aufweisen.

Für eine feine Einstellung des Glanzgrades werden die Tröpfchen der zweiten Lackschicht mit einer Tröpfchengröße vorzugsweise kleiner als 100 pL (Pikoliter), insbesondere kleiner als 10pL (Pikoliter), aufgespritzt. Dabei können optional an der zweiten Lackschicht ebenfalls unterschiedliche Glanzgrade eingestellt werden, so dass auch innerhalb der zweiten Lackschicht Glanzunterschiede vorhanden sein können.

Mit der ersten Lackschicht kann ein farbiges Dekorbild im analogen Verfahren, beispielsweise über Druckwalzen, oder durch digitale Druckköpfe gedruckt werden. Alternativ oder zusätzlich kann mit der ersten Lackschicht eine transparente Lackschicht auf ein schon vorhandenes Dekorbild aufgebracht werden.

Zur Herstellung einer strukturierten Oberfläche in einer Fertigungslinie kann auf eine Oberfläche eines beschichteten oder unbeschichteten Werkstückes eine flüssige Grundschicht aufgebracht werden und in die noch flüssige Grundschicht eine Struktur mittels digitalen Druckköpfen oder anderer Strukturierungsmittel eingebracht werden, um die strukturierte Grundschicht dann anschließend zu fixieren. Optional kann die strukturierte Grundschicht dann die erste Lackschicht ausbilden oder es wird dann eine erste Lackschicht auf die strukturierte Grundschicht aufgebracht. Für einen optisch besonderen Effekt können nur die mit einer Struktur versehenen Bereiche oder nur die Bereiche ohne Struktur mit der zweiten Lackschicht bedruckt werden. Dadurch kann eine im Wesentlichen deckungsgleiche Anordnung von strukturierten Bereichen und glänzenden oder matten Bereichen erfolgen.

Auf die aufgetragenen Lackschichten mit grober Strukturierung und vorzugsweise sichtbarem Dekorbild wird nun ein dritter flüssiger, zumindest teilweise transparenter Lack zum bereichsweisen Erzeugen einer feinen Strukturierung aufgebracht. Dieser dritte Lack wird dann vorzugsweise ausgehärtet, wobei der Dickenunterschied im Bereich der feinen Strukturierung an der dritten Lackschicht vorzugsweise kleiner 50 µm, insbesondere kleiner 30 µm, beispielsweise zwischen 5 µm und 25 µm, ist. Dadurch ist das sichtbare Dekorbild mit mindestens zwei Lackschichten beschichtet, die eine unterschiedliche Strukturierung an der Oberfläche erzeugen, eine grobe Strukturierung mit größeren Dickenunterschieden und eine feine Strukturierung mit kleineren Dickenunterschieden. Dadurch wird die Oberfläche optisch und haptisch weniger gleichförmig.

Vorzugsweise ist der Glanzgrad im Bereich der feinen Strukturierung um mindestens 10 Glanzeinheiten unterschiedlich als im Bereich der groben Strukturierung. Der Glanzgrad der ersten und/oder zweiten Lackschicht kann dabei vorzugsweise mindestens 20 Glanzeinheiten von dem Glanzgrad der dritten Lackschicht abweichen, wobei die Glanzeinheiten nach DIN EN ISO 2813:2015-02 bei einem Winkel von 60° gemessen werden. Dadurch wird ein optisch deutlich wahrnehmbarer Glanzeffekt erkennbar. Das Einstellen des Glanzgrades kann beim Aufdrucken durch die Tröpfchengröße und/oder die Tröpfchenanzahl pro Fläche oder durch den Einsatz von Mattierungsmitteln variiert werden.

Der Auftrag des ersten Lackes erfolgt vorzugsweise mit mindestens einer Druckwalze, die an einer Oberfläche des Werkstückes abrollt. Die Druckwalze kann beispielsweise graviert sein und ein elastisches Material an einer äußeren Oberfläche oder einem inneren Ring aufweisen. Dann kann die gravierte Walze unmittelbar an der Oberfläche des Werkstückes abrollen. Alternativ kann ein Auftrag des ersten Lackes über mindestens zwei Walzen erfolgen, wobei von einer ersten Walze der erste Lack auf eine zweite Auftragswalze übertragen wird, die dann den ersten Lack auf die Oberfläche des Werkstückes überträgt.

Der Auftrag des dritten Lackes zur Erzeugung der feinen Strukturierung erfolgt vorzugsweise durch mindestens einen digitalen Druckkopf. Dadurch kann besonders genau ein optischer Bereich eines Dekorbildes an seine haptischen Eigenschaften räumlich passend angeordnet werden. Beispielsweise kann über die feine Strukturierung eine leichte Holzmaserung nachempfunden werden, die deckungsgleich zu einer Holzmaserung des Dekorbildes angeordnet ist.

Alternativ oder zusätzlich kann der Auftrag des dritten Lackes auch nach dem Auftrag eines zunächst flüssigen Lackes erfolgen, wobei dann Lacktröpfchen der dritten Lackschicht in das noch flüssige Material zur Erzeugung einer feinen Strukturierung aufgespritzt werden. Dabei können die Lacktröpfchen aus dem gleichen Material wie die flüssige Schicht bestehen. Das Aufbringen einer Vielzahl von Lacktröpfchen in die noch flüssige Lackschicht mit digitalen Druckköpfen erfolgt beispielsweise mit Lacktröpfchen mit einem Volumen von weniger als 10 pL, die mit einer Geschwindigkeit größer als 1 m/s auf den noch flüssigen Lack aufgespritzt werden.

In einer alternativen Ausgestaltung bestehen die Lacktröpfchen aus einem anderen Material als der flüssige Lack, die nach dem Auftreffen eine chemische Reaktion mit dem flüssigen Lack eingehen, der die Oberfläche an den Stellen optisch oder haptisch verändert. Der flüssige Lack kann statt einer chemischen Reaktion auch eine physikalische Reaktion durch das Auftreffen auf den flüssigen Lack bewirken, wobei sich die aufgespritzten Tröpfchen innerhalb von weniger als fünf Minuten, bevorzugt innerhalb von weniger als einer Minute, durch Verdunsten verflüchtigen.

Das Verfahren wird vorzugsweise bei plattenförmigen Werkstücken, insbesondere aus einem Holzwerkstoff oder einer Kunststoffplatte, eingesetzt. Alternative Ausführungsformen können auch Holz/Kunststoff-Mischplatten sein, beispielsweise sog. WPC-Platten, oder Kunststoff-Mineralstoffmischungen, beispielsweise "gefüllte Kunststoffe". Geeignet sind beispielsweise auch PP, PE, PVC und andere Kunststoffe. Es ist aber auch möglich, in einer alternativen Ausführungsform an Stelle eines plattenförmigen Werkstückes eine Rollenware zu beschichten. Dabei kann es beispielsweise um dekorativ bedrucktes Papier oder eine Kunststofffolie, beispielsweise aus ABS, PP, PE oder ähnliche Materialien handeln. Das Papier kann ein Flächengewicht zwischen 20 g/m2 und 300 g/m2 haben. Die Kunststofffolien können eine Dicke von 0,05 mm bis zu 5 mm haben. Bei der Rollenware kann es sich beispielsweise um Kantenbänder handeln, die an Stirnseiten von plattenförmigen Werkstücken bei der Möbelplattenherstellung fixiert werden.

Nachfolgend erfolgt die Beschreibung bevorzugter Ausführungsformen der Erfindung mittels der beigefügten Zeichnungen. Im Einzelnen zeigt:
- Fig. 1: eine schematische Darstellung eines mit Hilfe des eréfindungsgemäßen Verfahrens hergestellten, plattenförmigen Werkstückes im Querschnitt.
- Fig. 2: eine weitere schematische Darstellung eines mit Hilfe des erfindungsgemäßen Verfahrens hergestellten, plattenförmigen Werkstückes mit einer angedeuteten Holzpore in der Draufsicht.
- Fig. 3: eine Oberfläche eines bedruckten Werkstückes.
- Fig. 4: eine Ansicht eines erfindungsgemäßen Werkstückes mit mehreren Schichten.

In **Fig. 1** ist ein plattenförmiges Werkstück 1.0 gezeigt, an dem an einer Oberfläche eine optionale erste Grundschicht 1.1 aufgebracht ist. Außerdem ist optional auf dem Werkstück 1.0 bereits vor dem Auftrag der ersten Grundschicht 1.1 ein Dekorbild aufgedruckt, z.B. eine Holznachbildung oder eine Fliesendarstellung.

In einer alternativen Ausführungsform kann auch nach dem Auftrag der ersten Grundschicht 1.1 oder nach dem Auftrag einer strukturieren zweiten Grundschicht 1.2 ein Dekorbild aufgedruckt werden, beispielsweise unter Nutzung eines ein- oder mehrfarbigen Digitaldruckers. Alternativ kann auch die erste Grundschicht 1.1 als Dekorbild mit mehreren Farben ausgebildet sein.

Auf die erste Grundschicht 1.1. ist eine zweite flüssige Grundschicht 1.2 aufgebracht. Diese zweite Grundschicht 1.2 ist durch digital aufgespritzte Tröpfchen 1.3 strukturiert worden, so dass die Oberfläche nicht mehr eben ist, sondern eine Struktur aufweist und eine erste Lackschicht mit einer groben Strukturierung ausbildet. Anschließend wird eine erste Lackschicht 1.4 aufgebracht, die einen ersten Glanzgrad aufweist.

Auf die erste Lackschicht 1.4 wird dann eine zweite Lackschicht 1.5 mittels Tröpfchenabgabe über Digitaldruckköpfe zur Erzeugung einer feinen Strukturierung aufgebracht, wobei die zweite Lackschicht 1.5 die Oberfläche der ersten Lackschicht 1.4 nur teilweise bedeckt.

Die Lackschichten 1.4 und 1.5 werden nacheinander oder gemeinsam ausgehärtet, beispielsweise mittels UV-Strahlung. Die zweite Lackschicht 1.5 hat nach der Aushärtung einen anderen Glanzgrad als die erste Lackschicht.

Statt der Strukturierung der zweiten Grundschicht 1.2 durch digital aufgespritzte Tröpfchen 1.3 ist es auch möglich, eine Grundschicht durch andere Verfahren zu strukturieren, beispielsweise über nur bereichsweisen Auftrag oder Prägematrizen, oder über strukturierte Walzen, die variable Schichtstärken aufbringen. Zudem ist es möglich, das Dekorbild statt auf einer ebenen Oberfläche auch auf eine strukturierte Oberfläche aufzutragen.

In **Fig. 2** ist eine Draufsicht auf das plattenförmige Werkstück 1.0 der Fig. 1 gezeigt und es ist erkennbar, dass das Dekorbild eine Holzpore 2.5 und gemaserte Holzbereiche 2.4 umfasst.

Die unterschiedlichen Bereiche der Holzpore 2.5 und der gemaserten Holzbereiche 2.4 können durch die zweite Lackschicht 1.5 auch einen unterschiedlichen Glanzgrad aufweisen, wobei die Dekorbereiche des Bildes und die unterschiedlichen Glanzbereiche durch den Lackauftrag vorzugsweise deckungsgleich sind.

In einem weiteren Ausführungsbeispiel wird eine Trägerplatte aus einem Holzwerkstoff, oder eine Kunststoffplatte, oder eine Platte aus einem anderen Werkstoff mit einer Dicke von mindestens 4 mm, vorzugsweise 8 bis 16 mm und äußeren Abmessungen von mindestens 200 mm Breite und mindestens 400 mm Länge zunächst mit einem UV-härtenden, weißen Grundlack beschichtet, beispielsweise mit einer Menge von etwa 20 g/qm. Dieser weiße Grundlack wird anschließend unter UV-Bestrahlung ausgehärtet.

Anschließend wird die Trägerplatte einer digitalen Druckvorrichtung zugeführt, in der ein Druckbild, beispielsweise eine Nachbildung von kleinen Fliesen als Mosaik, einem Holzdekor oder einem anderen Muster, beispielsweise mit einem Vierfarbendruck als CMYK aufgebracht wird.

In **Fig. 3** ist beispielhaft für ein Druckbild ein Muster mit zwei verschiedenfarbigen Mosaikfliesen gezeigt, das auf ein plattenförmiges Werkstück 3.0 gedruckt ist, wobei helle Mosaikfliesen 3.1 und dunklere Mosaikfliesen 3.2 vorgesehen sind.

In einer alternativen Ausführungsform können auch eine Vielzahl anderer Farben von Fliesen oder Mosaiken mit bildhaften Darstellungen verwendet werden.

Anschließend wird auf das so bedruckte Werkstück 3.0 eine dünne Grundlackschicht 1.1 von 5 bis 15 g/qm eines ebenfalls UV-härtenden Lackes aufgetragen und (teilweise) mit UV-Licht ausgehärtet. In einer alternativen Ausführungsform kann diese Grundlackschicht auch komplett entfallen oder durch einen Lösemittellack oder einen wässrigen Acrylatlack ersetzt werden, der anschließend beispielsweise physikalisch getrocknet wird.

Auf die erste Grundschicht 1.1 oder alternativ direkt auf das gedruckte Bild wird anschließend eine zweite Grundschicht 1.2 als eine strahlenhärtende Lackschicht mit grober Strukturierung, die wie oben beschrieben erzeugt wird, vorzugsweise auf Acrylatbasis, in einer Schichtstärke von 100 bis 500 µm aufgebracht. Die Grundschicht 1.2 kann durch Digitaldruckköpfe oder durch Druckwalzen oder andere Verfahren aufgebracht werden.

Direkt nach dem Aufbringen dieser zweiten Grundschicht 1.2 wird vor dem Aushärten in die noch flüssige Schicht optional mittels einer digitalen Druckvorlage mit Digitaldruckköpfen eine, transparente Lackschicht bestehend aus Tröpfchen 1.3 aufgebracht.

Bei dem Auftragen dieser Tröpfchen 1.3 kann die Tröpfchengröße zwischen 1 pL und 100 pL variieren. Als digitale Druckvorlage wird diejenige verwendet, die auch zu dem Druck des oben beschriebenen Fliesenmosaiks genutzt wurde. Diese Druckvorlage wird vorher elektronisch so abgewandelt, dass nur in die Zwischenräume 3.3 der Mosaikfliesen 3.1 und 3.2 gedruckt wird, um so in die zweite Grundlackschicht 1.2 Vertiefungen entsprechend eines Fugenbildes einzubringen. Anschließend wird die strahlenhärtende Grundlackschicht 1.2 zusammen mit den Tröpfchen 1.3 mit einer UV-Lampe ausgehärtet. In einer alternativen Ausführungsform kann die Aushärtung auch mittels Elektronenstrahlung erfolgen.

Im Ergebnis erhält man eine mit einem Fliesenmosaik bedruckte Trägerplatte, in der die Zwischenräume 3.3 als Fugen zwischen den Mosaikfliesen 3.1 und 3.2 um 10 µm bis 60 µm vertieft sind.

Anschließend wird der Glanzgrad von zumindest Teilen der gesamten Oberfläche durch den mindestens teilweisen Auftrag einer ersten Lackschicht 1.4 mit anschließender Trocknung auf den gewünschten Wert eingestellt, wobei der Glanzgrad der aufgespritzten Tröpfchen 1.3 von dem Glanzgrad der zweiten Lackschicht 1.4 abweicht.

In einer alternativen Ausführungsform kann außerdem der zusätzliche Auftrag einer dritten Lackschicht 1.5 vor oder nach dem Aushärten der zweiten Lackschicht 1.4 durchgeführt werden, wobei die dritte Lackschicht 1.5 ebenfalls durch eine Vielzahl von auf die Oberfläche abgegebenen Tröpfchen mit einer Größe von 3 bis 100 pL besteht. Mit dieser dritten Lackschicht kann sowohl der Glanzgrad in Teilbereichen nochmals verändert werden als auch die Oberflächenstrukturtiefe der noch nicht ausgehärteten Lackschicht 1.4 beeinflusst werden.

Die Lackschichten 1.4 und 1.5 können auch komplett entfallen, wenn gleichzeitig mit der zur Strukturierung aufgebrachten zweiten Grundlackschicht 1.2 auch der Glanzgrad durch Aufbringen der ersten Lackschicht 1.3 verändert wird.

Die Oberfläche der Mosaikfliesen 3.1 und 3.2 hat nun einen Wert von beispielsweise 60 bis 90 Glanzeinheiten, während der Glanzgrad an den Zwischenräumen 3.3 beispielsweise nur 20 bis 40 Glanzeinheiten beträgt.

Optional kann der Glanzgrad an den Zwischenräumen 3.3 auch durch eine weitere Lackschicht abgesenkt werden, die abschließend durch eine weitere digitale Druckeinrichtung mit einem transparenten, UV-härtenden Lack in die abgesenkten Zwischenräume gedruckt wird. Dann werden mehr als nur zwei Lackschichten zur Einstellung des Glanzgrades aufgebracht.

Zum Aufdrucken einer eher matteren Lackschicht werden Tröpfchengrößen von 3 bis 6 pL verwendet, die innerhalb von 0,5 bis 2 Sekunden nach dem Auftreffen auf der Oberfläche mittels UV-LED Strahlung soweit angehärtet werden, dass sie nicht mehr verfließen können. Dadurch entsteht in diesen Bereichen eine Oberflächenstruktur, die das auftreffende Licht nicht mehr gerade reflektiert. Der Glanzgrad ist damit auf Werte von 30 Glanzeinheiten oder weniger, bevorzugt auf 15 Glanzeinheiten oder weniger, abgesenkt.

Die zweite Lackschicht kann bei dem erfindungsgemäßen Verfahren wahlweise einen höheren oder niedrigeren Glanzgrad als die erste Lackschicht besitzen. Das Einstellen des Glanzgrades kann beispielsweise über folgende Verfahren erfolgen:

### Variante 1:

Matte Bereiche durch die erste Lackschicht bestehen aus vorher (analog oder digital) aufgetragenem mattem Lack, beispielsweise mit Mattierungsmitteln oder durch eine Excimer-Mattierung.

Glänzende Bereiche der zweiten Lackschicht bestehen aus durch digitale Druckköpfe aufgetragenem Lack, der aus einer Vielzahl von einzelnen Tröpfchen gebildet wird, was eine abschnittsweise sehr glatte Oberfläche und damit einen hohen Glanzgrad ergibt.

Dabei haben die Tröpfchen eine Größe von mindestens 6 pL, und die Aushärtung erfolgt erst nach einer Verlaufsphase von mindestens 1 sec, bevorzugt erst nach mehr als 5 sec.

### Variante 2:

Die glänzenden Bereiche der ersten Lackschicht bestehen aus vorher (analog oder digital) aufgetragenem glänzenden Lack.

Matte Bereiche der zweiten Lackschicht bestehen aus digital aufgetragenem Lack aus einer Vielzahl kleinster Tröpfchen mit einer Tröpfchengröße von kleiner als 8 pL, bevorzugt kleiner als 3 pL, welche innerhalb von weniger als 3 sec nach dem Auftragen, bevorzugt weniger als einer Sekunde nach dem Auftrag, mindestens teilweise ausgehärtet werden.

Die Aushärtung erfolgt bei beiden Varianten bevorzugt durch eine UV-LED Lampe, die in Durchlaufrichtung beispielsweise innerhalb von weniger als 100 mm nach den Digitaldruckköpfen angeordnet ist, welche die Vielzahl der Tröpfchen auf die Oberfläche auftragen.

Für die Herstellung einer matten Lackschicht können dem Lack Mattierungsmittel zugesetzt werden, beispielsweise PE-Wachse oder Kieselsäuren. Der Anteil der Mattierungsmittel an dem Lack kann zwischen 2% bis 6%, insbesondere 3% bis 5% (Gewichtsprozent) liegen.

Die unterschiedlichen Ausführungsbeispiele der Fig. 1 bis 3 können im Hinblick auf den Auftrag und die Strukturierung einer Schicht beliebig miteinander kombiniert werden. Auch die Anzahl der Schichten auf dem Werkstück ist frei wählbar, je nachdem, welche Oberflächenstruktur mit dem Verfahren erzeugt werden soll.

In alternativen Ausführungsformen des erfindungsgemäßen Verfahrens können die verwendeten Lacke an Stelle von acrylathaltigen, UV-härtenden Lacken durch wässrige oder lösemittelhaltige Lacke ersetzt werden. In diesem Fall werden die Schritte zur UV-Trocknung mittels UV-LED oder UV-Bogenlampe durch jeweils eine physikalische Trocknung mittels Heißluft oder IR-Strahlern oder einer Kombination von beiden ersetzt.

In **Fig. 4** ist ein weiteres Ausführungsbeispiel eines beschichteten plattenförmigen Werkstückes 4.1 gezeigt.

Ein Werkstück 4.1, beispielsweise eine Platte aus einem Holzwerkstoff mit einer Breite von 200 bis 2000 mm und einer Länge zwischen 500 und 3000 mm sowie einer Dicke zwischen 8 mm und 18 mm wird einer Beschichtungsstation zugeführt. Das Werkstück 4.1 ist bereits mit einem Dekorbild, wie einer Holznachbildung, z.B. einem Eichen-Dekor, bedruckt.

Alternativ kann als Werkstück 4.1 auch eine Kunststoffplatte, eine Platte aus WPC, HDF, MDF, Metall, insbesondere als Coil-Material, verwendet werden.

In der Beschichtungsstation wird optional eine glatte Zwischenlackschicht 4.2, wie ein Haftgrund oder Primer aufgebracht. Anschließend wird mittels einer lasergravierten Gummiwalze eine strahlenhärtende, transparente erste Lackschicht 4.3 von 100 bis 200 g/m2 auf das Werkstück 4.1 aufgetragen, wobei durch die Gravur in der Gummiwalze beispielsweise die Struktur einer groben Holzpore auf der Oberfläche entsteht. Darüber hinaus sind weitere Strukturierungen möglich, wie beispielsweise ein Fliesen-Dekor.

Die Höhenunterschiede zwischen den "Porentälern" und den Erhöhungen, also die Dickenunterschiede der ersten Lackschicht 4.3, betragen zwischen 50 µm und 300 µm (Mikrometer) und bilden eine grobe Strukturierung aus. Anschließend wird der aufgetragene Lack mit einer UV-Lampe ausgehärtet.

In einer alternativen Ausführungsform kann nach dem Aushärten ein dekoratives Bild 4.4 mit Hilfe eines Digitaldruckers mit einem Vierfarbendruck auf die so strukturierte Fläche aufgedruckt werden, wenn vor der Beschichtung noch kein Bild auf dem Werkstück war. In diesem Fall kann die Lackschicht 4.3 auch eingefärbt sein, beispielsweise weiß. Andernfalls kann ein bestehendes Bild ergänzt bzw. verändert werden.

Auf die jetzt ausgehärtete Lackschicht 4.3 mit oder ohne die farbige Dekordruckschicht 4.4 wird in einer weiteren Beschichtungsstation mittels einer glatten Gummiwalze eine weitere flüssige Lackschicht 4.5 aufgetragen.

Anschließend wird das Werkstück 4.1 einer digitalen Druckstation 4.6 zugeführt, wo in die noch flüssige Lackschicht 4.5 nach einer digitalen Bildvorlage eine Vielzahl von Tröpfchen 4.7 aufgebracht werden, die die noch flüssige Lackschicht 4.5 mit einer feinen Strukturierung versehen. Dabei ist die digitale Bildvorlage auf das vorher aufgedruckte Dekorbild, beispielsweise Eiche rustikal, so abgestimmt, dass die optisch erkennbaren Bildbestandteile, wie ein Astloch, oder ein schwarz gedruckter Riss im Holz, genau räumlich übereinstimmen mit der in die flüssige Pore gedruckten Struktur. Damit kann der Endnutzer das optisch gedruckte Astloch auch fühlen. Gleichzeitig liegt über allem aber auch noch die sehr tiefe und grobe Struktur aus der Lackschicht 4.3, die den rustikalen Charakter der Eichennachbildung hervorhebt.

Nachfolgend werden weitere Aspekte erläutert.

Ein erster Aspekt ist ein Verfahren zur Herstellung einer dekorativen Oberfläche mit unterschiedlichen Glanzgraden mit folgenden Schritten:
- Zuführung eines Werkstückes 1.0 zu einer Vorrichtung zum Lackauftrag;
- Beschichtung des Werkstückes 1.0 mit mindestens einer ersten Lackschicht 1.4;
- Zuführung des Werkstückes zu einer digitalen Druckstation;
- Bereitstellung von digitalen Steuerungsdaten für die digitale Druckstation;
- Digitales Aufspritzen von Tröpfchen auf Teilflächen der ersten Lackschicht 1.4 auf dem Werkstück 1.0 mit einem zumindest teilweise transparenten Lack zum Aufbringen einer zweiten Lackschicht 1.5 auf die erste Lackschicht 1.4, wobei die zweite Lackschicht 1.5 nach der Aushärtung einen anderen Glanzgrad als die erste Lackschicht 1.4 hat, und
- physikalische Trocknung und/oder chemische Aushärtung der aufgebrachten Lackschichten 1.4, 1.5.

Ein zweiter Aspekt des oben beschriebenen Verfahrens ist, dass das Werkstück 1.0 vor der Zuführung zu einer Vorrichtung zum Lackauftrag bereits mit einem dekorativen Bild bedruckt ist, oder dass das Werkstück 1.0 nach der Zuführung zu einer Vorrichtung zum Lackauftrag und vor der Beschichtung mit mindestens einer ersten Lackschicht 1.4 mit einem Digitaldrucker mit mindestens zwei unterschiedlichen Farben bedruckt wird.

Ein dritter Aspekt des Verfahrens nach einem der beiden vorangegangenen Aspekte ist, dass die für das dekorative Bild auf dem Werkstück vorliegenden digitalen Druckdaten in identischer Form oder in durch ein digitales Manipulationsverfahren abgewandelter Form als Basis für die bereitgestellten digitalen Daten verwendet werden.

Ein vierter Aspekt des Verfahrens nach einem der drei vorangegangenen Aspekte ist, dass die zur Beschichtung des Werkstücks 1.0 aufgebrachte Lackschicht 1.4 bereits vor dem digitalen Aufspritzen von Tröpfchen in einem zusätzlichen Verfahrensschritt mindestens teilweise ausgehärtet wird.

Ein fünfter Aspekt des Verfahrens nach einem der vier vorangegangenen Aspekte ist, dass der Glanzgrad der ersten Lackschicht 1.4 um mindestens 10 Glanzeinheiten, vorzugsweise mindestens 20 Glanzeinheiten, von dem Glanzgrad der zweiten Lackschicht 1.5 abweicht, wobei die Glanzeinheiten nach DIN EN ISO 2813:2015-02 bei einem Winkel von 60° gemessen werden.

Ein sechster Aspekt des Verfahrens nach einem der fünf vorangegangenen Aspekte ist, dass bei dem digitalen Aufspritzen der Tröpfchen, die Tröpfchen mit einer Tröpfchengröße kleiner als 10 pL, insbesondere kleiner als 6 pL, aufgespritzt werden.

Ein siebter Aspekt des Verfahrens nach einem der sechs vorangegangenen Aspekte ist, dass die Oberfläche des Werkstückes 1.0 vor dem Aufbringen der zweiten Lackschicht eine Struktur mit einer Strukturtiefe von 5 bis 300 µm (Mikrometer), bevorzugt 10 bis 90 µm (Mikrometer) aufweist.

Ein achter Aspekt des Verfahrens nach einem der sieben vorangegangenen Aspekte ist, dass mit der ersten Lackschicht 1.4 eine transparente Lackschicht auf ein schon vorhandenes Dekorbild aufgebracht wird.

Ein neunter Aspekt des Verfahrens nach einem der acht vorangegangenen Aspekte ist, dass auf eine Oberfläche des beschichteten oder unbeschichteten Werkstückes 1.0 eine flüssige Grundschicht 1.2 aufgebracht wird und in die noch flüssige Grundschicht 1.2 eine Struktur mittels digitalen Druckköpfen eingebracht wird, die anschließend fixiert wird, wobei die strukturierte Grundschicht die erste Lackschicht 1.4 ist oder die erste Lackschicht 1.4 auf die strukturierte Grundschicht aufgebracht wird.

Ein zehnter Aspekt des Verfahrens nach dem neunten Aspekt ist, dass nur die mit einer Struktur versehenen Bereiche oder nur die Bereiche ohne Struktur mit der zweiten Lackschicht 1.5 bedruckt werden.

Ein elfter Aspekt des Verfahrens nach einem der zehn vorangegangenen Aspekte ist, dass die beiden Lackschichten 1.4, 1.5 aus einem mindestens teilweise transparenten Lack aufgebracht werden, so dass ein darunter angeordnetes Dekorbild durch die beiden Lackschichten 1.4, 1.5 optisch erkannt werden kann.

Ein zwölfter Aspekt des Verfahrens nach einem der elf vorangegangenen Aspekte ist, dass durch die zweite Lackschicht 1.5 eine glänzende oder hochglänzende Oberfläche oder eine matte oder weniger glänzende Oberfläche hergestellt wird.

Ein dreizehnter Aspekt des Verfahrens nach einem der zwölf vorangegangenen Aspekte ist, dass der erste und/oder zweite Lack Mattierungsmittel enthält, vorzugsweise in einem Gewichtsanteil zwischen 2% und 6%, insbesondere zwischen 3% und 5%.

Ein vierzehnter Aspekt ist eine Vorrichtung zur Durchführung des Verfahrens nach einem der zuvor beschriebenen Aspekte, mit einer ersten Druckvorrichtung zum Aufbringen einer ersten Lackschicht 1.4 und einer zweiten digitalen Druckvorrichtung zum Aufbringen einer zweiten Lackschicht 1.5 auf die erste Lackschicht 1.4, wobei die zweite Lackschicht 1.5 nach der Aushärtung einen anderen Glanzgrad als die erste Lackschicht 1.4 hat.

Ein fünfzehnter Aspekt ist ein Verfahren zur Herstellung eines dekorativen Werkstückes mit einer strukturierten Oberfläche mit folgenden Schritten:
- Zuführung des Werkstückes zu einer Beschichtungsstation;
- vollflächiger Auftrag eines ersten flüssigen Lackes mit einer groben Strukturierung, bei der ein Dickenunterschied zwischen dickeren Bereichen und dünneren Bereichen mindestens 50 µm, insbesondere mindestens 100 µm beträgt;
- mindestens teilweise Aushärtung des aufgetragenen ersten Lackes;
- Aufbringen eines Dekorbildes durch einen mehrfarbigen Druck vor dem Auftrag des ersten flüssigen Lackes oder nach der mindestens teilweisen Aushärtung des aufgetragenen ersten Lackes;
- Aufbringen eines zweiten flüssigen, zumindest teilweise transparenten Lackes zum bereichsweise Erzeugen einer feinen Strukturierung;
- Aushärten des zweiten Lackes, wobei der Dickenunterschied im Bereich der feinen Strukturierung an der zweiten Lackschicht kleiner 50 µm, insbesondere kleiner 30 µm ist.

Ein sechzehnter Aspekt des Verfahrens nach dem fünfzehnten Aspekt ist, dass der Glanzgrad im Bereich der feinen Strukturierung um mindestens 10 Glanzeinheiten unterschiedlich ist als an in der groben Strukturierung.

Ein siebzehnter Aspekt des Verfahrens nach dem fünfzehnten oder sechzehnten Aspekt ist, dass der Auftrag des ersten Lackes mit mindestens einer Druckwalze erfolgt, die an einer Oberfläche des Werkstückes abrollt.

Ein achtzehnter Aspekt des Verfahrens nach einem der Aspekte fünfzehn bis siebzehn ist, dass der Auftrag des zweiten Lackes durch mindestens einen digitalen Druckkopf erfolgt.

Ein neunzehnter Aspekt des Verfahrens nach einem der Aspekte fünfzehn bis achtzehn ist, dass das Material für den ersten und den zweiten Lack identisch ist.

Ein zwanzigster Aspekt des Verfahrens nach einem der Aspekte fünfzehn bis neunzehn ist, dass zur Erzeugung der zweiten Lackschicht zunächst ein flüssiger Lack aufgebracht wird und dann Lacktröpfchen der zweiten Lackschicht in das noch flüssige Material zur Erzeugung einer feinen Strukturierung aufgespritzt werden.

Ein einundzwanzigster Aspekt des im vorhergehenden Absatz beschriebenen Verfahrens ist, dass die Lacktröpfchen aus dem gleichen Material wie die flüssige Schicht bestehen, und/oder dass das Aufbringen einer Vielzahl von Lacktröpfchen in die noch flüssige Lackschicht mit digitalen Druckköpfen erfolgt, wobei jedes Lacktröpfchen ein Volumen von weniger als 10 pL hat, und die Geschwindigkeit jedes Lacktröpfchens beim Auftreffen auf die noch flüssige Lackschicht größer als 1 m/s ist. Ein alternativer Aspekt zu den im vorhergehenden Absatz beschriebenen Verfahren ist, dass die Lacktröpfchen aus einem anderen Material bestehen als der flüssige Lack und nach dem Auftreffen eine chemische Reaktion mit dem flüssigen Lack eingehen, die die Oberfläche an den Stellen optisch oder haptisch verändert, und/oder sich nach einer physikalischen Reaktion durch das Auftreffen auf den flüssigen Lack sich innerhalb von weniger als fünf Minuten durch Verdunsten verflüchtigen.

Ein weiterer Aspekt des Verfahrens nach einem der vorangegangenen acht Absätze ist, dass zwischen dem Werkstück und der ersten Lackschicht noch mindestens ein Auftrag einer Zwischenbeschichtung erfolgt.

Ein weiterer Aspekt ist eine Vorrichtung zur Durchführung des Verfahrens nach einem der vorhergehenden Aspekte, mit:
- einer Beschichtungsstation und einer Einrichtung zur Zuführung des Werkstückes zu der Beschichtungsstation;
- eine erste Druckstation zum vollflächigen Auftrag eines ersten flüssigen Lackes auf das Werkstück mit einer groben Strukturierung, bei der ein Dickenunterschied zwischen dickeren Bereichen und dünneren Bereichen mindestens 50 µm, insbesondere mindestens 100 µm beträgt;
- einer Station zum zumindest teilweisen Aushärten des ersten Lackes;
- einer Station zum Aufbringen eines zweiten flüssigen, zumindest teilweise transparenten Lackes zum bereichsweisen Erzeugen einer feinen Strukturierung, und
- einer Station zum Aushärten des zweiten Lackes, wobei der Dickenunterschied im Bereich der feinen Strukturierung an der zweiten Lackschicht kleiner 50 µm, insbesondere kleiner 30 µm ist.

Die hier beschriebenen Aspekte und Ausführungsbeispiele der Erfindung wirken nicht beschränkend auf den Gegenstand der Erfindung. Vielmehr lassen sich weitere Gegenstände, welche ebenfalls in den Schutzbereich der nachstehenden Ansprüche fallen, durch Kombination einzelner Merkmale der Ausführungsbeispiele und der Aspekte bilden.

### Bezugszeichenliste

- 1.0: Werkstück
- 1.1: erste Grundschicht
- 1.2: zweite Grundschicht
- 1.3: digital aufgespritzte Tröpfchen (dritte Lackschicht)
- 1.4: erste Lackschicht
- 1.5: digital aufgespritzte Tröpfchen (zweite Lackschicht)
- 2.4: gemaserte Holzbereiche
- 2.5: Holzpore
- 3.0: Werkstück
- 3.1: helle Mosaikfliesen
- 3.2: dunklere Mosaikfliesen
- 3.3: Zwischenräumen
- 4.1: Werkstück
- 4.2: Zwischenlackschicht, z.B. Haftgrund / Primer
- 4.3: analog aufgetragener Strukturlack
- 4.4: digitaler Dekordruck
- 4.5: flüssige Lackschicht
- 4.6: digitale Druckstation
- 4.7: Tröpfchen

## Patentansprüche

1. Verfahren zur Herstellung einer dekorativen und strukturierten Oberfläche mit unterschiedlichen Glanzgraden aufweisend folgende Schritte:
- Zuführung eines Werkstückes (1.0) zu einer Vorrichtung zum Lackauftrag,
- Auftrag einer ersten flüssigen Lackschicht (1.4) mit einer groben Strukturierung, bei der ein Dickenunterschied zwischen dickeren Bereichen und dünneren Bereichen mindestens 50 µm, insbesondere mindestens 100 µm, beträgt,
- Zuführung des Werkstückes (1.0) zu einer digitalen Druckstation,
- Bereitstellung von digitalen Steuerdaten für die digitale Druckstation,
- digitales Aufspritzen von Tröpfchen auf Teilflächen der ersten Lackschicht (1.4) auf dem Werkstück (1.0) mit einem Lack zum Aufbringen einer zweiten Lackschicht (1.5) auf die erste Lackschicht (1.4),
- zumindest teilweises, insbesondere digitales, Aufbringen einer dritten, flüssigen, Lackschicht (1.3) zum bereichsweisen Erzeugen einer feinen Strukturierung, wobei
die zweite Lackschicht (1.5) nach einer Aushärtung einen anderen Glanzgrad als die erste Lackschicht (1.4) hat, und
der Auftrag der zweiten Lackschicht (1.5) durch mindestens einen digitalen Druckkopf erfolgt, wobei
zur Erzeugung der dritten Lackschicht (1.3) zunächst ein flüssiger Lack aufgebracht wird und dann Lacktröpfchen der dritten Lackschicht (1.3) in das noch flüssige Material zur Erzeugung einer feinen Strukturierung aufgespritzt werden.

2. Verfahren nach Anspruch 1, aufweisend einen weiteren Schritt:
- Beschichten des Werkstückes (1.0) mit mindestens einer Grundschicht (1.1, 1.2), und/oder
- Strukturieren mindestens einer Grundschicht (1.1, 1.2), und/oder
- mindestens teilweise Aushärtung der aufgetragenen ersten Lackschicht (1.4).

3. Verfahren nach einem der vorangegangenen Ansprüche, aufweisend einen weiteren Schritt:
- Aushärtung der aufgebrachten Lackschichten (1.3, 1.4, 1.5), insbesondere durch physikalische Trocknung und/oder chemische Aushärtung.

4. Verfahren nach einem der vorangegangenen Ansprüche, wobei
das Werkstück (1.0) vor Durchführung des Verfahrens mit einem dekorativen Bild bedruckt ist, und/oder
die mindestens eine Grundschicht (1.1, 1.2) oder die erste Lackschicht (1.4) eine grobe Strukturierung mit einem Dickenunterschied zwischen dickeren Bereichen und dünneren Bereichen von mindestens 50 µm, vorzugsweise mindestens 80 µm, besonders bevorzugt mindestens 125 µm aufweist, und/oder
der Lack der zweiten Lackschicht (1.5) zumindest teilweise transparent ist, und/oder
der Auftrag der ersten flüssigen Lackschicht (1.4) vollflächig erfolgt.

5. Verfahren nach einem der vorangegangenen Ansprüche, aufweisend einen weiteren Schritt:
- Bedrucken mindestens einer der aufgebrachten Lackschichten und/oder des Werkstückes (1.0) mit einem dekorativen Bild.

6. Verfahren nach Anspruch 5, wobei
die für das dekorative Bild vorliegenden digitalen Druckdaten in identischer Form oder in durch ein digitales Manipulationsverfahren abgewandelter Form als Basis für die bereitgestellten digitalen Steuerdaten verwendet werden.

7. Verfahren nach einem der vorangegangenen Ansprüche, wobei
der Auftrag der ersten Lackschicht (1.4) mit mindestens einer Druckwalze erfolgt, die an einer Oberfläche des Werkstückes (1.0) oder an einer auf dem Werkstück (1.0) aufgebrachten Schicht, insbesondere einer Grundschicht (1.1, 1.2), abrollt.

8. Verfahren nach einem der vorangegangenen Ansprüche, wobei
der Auftrag der dritten Lackschicht (1.3) durch mindestens einen digitalen Druckkopf erfolgt.

9. Verfahren nach einem der vorangegangenen Ansprüche, wobei
die aufgebrachten Lacktröpfchen aus einem anderen Material bestehen als der flüssige Lack, und/oder
nach dem Auftreffen eine chemische Reaktion mit dem flüssigen Lack eingehen, die die Oberfläche an den Stellen optisch und/oder haptisch verändert, und/oder
nach einer physikalischen Reaktion durch das Auftreffen auf den flüssigen Lack sich innerhalb von weniger als fünf Minuten, bevorzugt innerhalb von weniger als einer Minute, durch Verdunsten verflüchtigen.

10. Verfahren nach einem der vorangegangenen Ansprüche, wobei
mindestens eine der Lackschichten (1.3, 1.4, 1.5) aus einem mindestens teilweise transparenten Lack aufgebracht wird, so dass insbesondere ein darunter angeordnetes Dekorbild durch die Lackschichten (1.3, 1.4, 1.5) optisch erkannt werden kann.

11. Verfahren nach einem der vorangegangenen Ansprüche, wobei zwischen dem Werkstück (1.0) und der ersten Lackschicht (1.4) noch mindestens ein Auftrag einer Zwischenbeschichtung erfolgt.

12. Verfahren nach einem der vorangegangenen Ansprüche, wobei zur Trocknung und/oder Aushärtung folgendes verwendet wird:
- eine elektromagnetische Strahlenquelle mit einer bevorzugten Wellenlänge von 172nm, und/oder
- eine UV-Lichtquelle, und/oder
- eine IR-Lichtquelle, und/oder
- eine Elektronenstrahlquelle, und/oder
- ein Gebläse, das Luft auf das Werkstück (1.0) bzw. dessen Lackschichten bläst.

13. Vorrichtung zur Durchführung des Verfahrens nach einem der Ansprüche 1 bis 12, aufweisend:
- eine Station zum Lackauftrag mit
- einer ersten Druckstation zum vollflächigen Auftrag eines ersten flüssigen Lackes (1.4) auf das Werkstück (1.0) mit einer groben Strukturierung bei der ein Dickenunterschied zwischen dickeren Bereichen und dünneren Bereichen mindestens 50 µm beträgt;
- einer zweiten digitalen Druckvorrichtung zum Aufbringen einer zweiten Lackschicht (1.5) auf die erste Lackschicht (1.4); und
einer Einrichtung zur Zuführung des Werkstückes zu der Station zum Lackauftrag;
- einer Station zum Aufbringen einer dritten, flüssigen, zumindest teilweise transparenten Lackschicht zum bereichsweisen Erzeugen einer feinen Strukturierung; und
- mindestens einer Druckwalze, die an einer Oberfläche des Werkstückes abrollt und zur Aufbringung der groben Strukturierung in die erste Lackschicht (1.4) ausgebildet ist.

14. Vorrichtung nach Anspruch 13, weiterhin aufweisend:
- mindestens eine Station zum zumindest teilweisen Aushärten der aufgetragenen Lackschichten (1.3, 1.4, 1.5), und/oder
- eine Station, die zum Auftrag mindestens einer flüssigen Grundschicht (1.1, 1.2) ausgebildet ist, und/oder
- eine Station die zum Strukturieren mindestens einer Grundschicht (1.1, 1.2) ausgebildet ist,
- eine Station zur Trocknung und/oder Aushärtung mindestens eines aufgetragenen Lackes, insbesondere eine elektromagnetische Strahlenquelle, vorzugsweise mit einer Wellenlänge von 172nm, und/oder eine UV-Lichtquelle, und/oder eine IR-Lichtquelle, und/oder eine Elektronenstrahlquelle, und/oder ein Gebläse, das dazu ausgebildet ist, Luft auf das Werkstück (1.0), insbesondere auf die aufgebrachten Lackschichten (1.3, 1.4, 1.5) zu blasen.

## Claims

1. A method for producing a decorative and structured surface having different gloss levels comprising the following steps:
- feeding of a workpiece (1.0) to a lacquer application device,
- application of a first liquid lacquer layer (1.4) with a coarse structure in which a difference in thickness between thicker areas and thinner areas is at least 50 µm, in particular at least 100 µm,
- feeding of the workpiece (1.0) to a digital printing station,
- providing digital control data for the digital printing station,
- digital spraying of droplets on partial areas of the first lacquer layer (1.4) on the workpiece (1.0) with a lacquer in order to apply a second lacquer layer (1.5) on the first lacquer layer (1.4),
- at least partial, in particular digital, application of a third liquid lacquer layer (1.3) in order to create a fine structure, wherein
after curing the second lacquer layer (1.5) has a different gloss level than the first lacquer layer (1.4), and
the second lacquer layer (1.5) is applied by at least one digital print head, wherein
to produce the third lacquer layer (1.3), a liquid lacquer is applied first and then droplets of the third lacquer layer (1.3) are sprayed into the still liquid material to produce a fine structure.

2. The method according to claim 1, comprising a further step:
- coating of the workpiece (1.0) with at least one base layer (1.1, 1.2), and/or
- structuring of at least one base layer (1.1, 1.2), and/or
- at least partial curing of the first lacquer layer (1.4) applied.

3. The method according to one of the preceding claims, comprising a further step:
- curing of the applied lacquer layers (1.3, 1.4, 1.5), in particular by physical drying and/or chemical curing.

4. The method according to one of the preceding claims, wherein
the workpiece (1.0) is printed with a decorative image before the method is carried out, and/or
the at least one base layer (1.1, 1.2) or the first lacquer layer (1.4) has a coarse structure with a difference in thickness between thicker areas and thinner areas of at least 50 µm, preferably at least 80 µm, particularly preferably at least 125 µm, and/or
the lacquer of the second lacquer layer (1.5) is at least partially transparent, and/or
the first liquid lacquer layer (1.4) is applied over the entire surface.

5. The method according to one of the preceding claims, comprising a further step:
- printing at least one of the applied lacquer layers and/or the workpiece (1.0) with a decorative image.

6. The method according to claim 5, wherein
the digital print data available for the decorative image are used in identical form or in a form modified by a digital manipulation method as a basis for the digital control data provided.

7. The method according to one of the preceding claims, wherein
the first lacquer layer (1.4) is applied with at least one printing roller which unrolls on a surface of the workpiece (1.0) or on a layer applied to the workpiece (1.0), in particular a base layer (1.1, 1.2).

8. The method according to one of the preceding claims, wherein
the third lacquer layer (1.3) is applied by at least one digital print head.

9. The method according to one of the preceding claims, wherein
the lacquer droplets applied consist of another material than the liquid lacquer, and/or
after impact, undergo a chemical reaction with the liquid lacquer, which changes the surface optically and/or haptically at the respective areas, and/or
volatilise according to a physical reaction by evaporation within less than five minutes, preferably within less than one minute, by impact with the liquid lacquer.

10. The method according to one of the preceding claims, wherein
at least one of the lacquer layers (1.3, 1.4, 1.5) is applied from an at least partially transparent lacquer, so that a decorative image, in particular arranged below, can be optically recognized through the lacquer layers (1.3, 1.4, 1.5).

11. The method according to one of the preceding claims, wherein
at least one application of an intermediate layer between the workpiece (1.0) and the first lacquer layer (1.4) is carried out.

12. The method according to one of the preceding claims, wherein
the following is used for drying and/or curing:
- an electromagnetic radiation source with a preferred wavelength of 172nm, and/or
- an UV light source, and/or
- an IR light source, and/or
- an electron beam source, and/or
- a fan that blows air onto the workpiece (1.0) or its lacquer layers.

13. An apparatus for carrying out the method according to one of claims 1 to 12, comprising:
- a coating station with
- a first printing station for applying a first liquid layer (1.4) over the entire surface onto the workpiece (1.0) with a coarse structure in which a difference in thickness between thicker areas and thinner areas is at least 50 µm;
- a second digital printing device for applying a second lacquer layer (1.5) onto the first lacquer layer (1.4); and
a device for feeding the workpiece to the coating station;
- a station for applying a third, liquid, at least partially transparent lacquer layer in order to produce a fine structure in certain areas; and
- at least one printing roller that unrolls on a surface of the workpiece and which is configured to apply the coarse structure into the first lacquer layer (1.4).

14. The apparatus according to claim 13, further comprising:
- at least one station for at least partial curing of the applied lacquer layers (1.3, 1.4, 1.5), and/or
- a station configured to apply at least one liquid base layer (1.1, 1.2), and/or
- a station configured to structure at least one base layer (1.1, 1.2),
- a station for drying and/or curing of at least an applied lacquer, in particular an electromagnetic radiation source, preferably with a wavelength of 172nm, and/or an UV light source, and/or an IR light source, and/or an electron beam source, and/or a fan which is constructed to blow air onto the workpiece (1.0), in particular onto the applied lacquer layers (1.3, 1.4, 1.5).

## Revendications

1. Procédé servant à fabriquer une surface décorative et structurée avec différents degrés de brillance, présentant des étapes qui suivent :
- amenée d'une pièce (1.0) à un dispositif d'application de vernis,
- application d'une première couche de vernis (1.4) fluide avec une structuration grossière, où une différence d'épaisseur entre des zones plus épaisses et des zones plus fines est d'au moins 50 µm, en particulier d'au moins 100 µm,
- amenée de la pièce (1.0) à un poste d'impression numérique,
- fourniture de données de commande numériques pour le poste d'impression numérique,
- projection numérique de gouttelettes sur des faces partielles de la première couche de vernis (1.4) sur la pièce (1.0) d'un vernis aux fins de l'application d'une deuxième couche de vernis (1.5) sur la première couche de vernis (1.4),
- application au moins partielle, en particulier numérique, d'une troisième couche de vernis (1.3) fluide servant à générer par endroits une structuration fine, dans lequel
la deuxième couche de vernis (1.5) a après un durcissement un autre degré de brillance que la première couche de vernis (1.4), et
l'application de la deuxième couche de vernis (1.5) est effectuée par au moins une tête d'impression numérique, dans lequel
un vernis fluide est appliqué en premier lieu pour générer la troisième couche de vernis (1.3) puis des gouttelettes de vernis de la troisième couche de vernis (1.3) sont pulvérisées dans le matériau encore fluide pour générer une structuration fine.

2. Procédé selon la revendication 1, présentant une autre étape :
- revêtement de la pièce (1.0) avec au moins une couche de base (1.1, 1.2), et/ou
- structuration d'au moins une couche de base (1.1, 1.2) et/ou
- durcissement au moins partiel de la première couche de vernis (1.4) appliquée.

3. Procédé selon l'une quelconque des revendications précédentes, présentant une autre étape :
- durcissement des couches de vernis (1.3, 1.4, 1.5) appliquées, en particulier par séchage physique et/ou durcissement chimique.

4. Procédé selon l'une quelconque des revendications précédentes, dans lequel
la pièce (1.0) est imprimée avant la mise en œuvre du procédé d'une image décorative, et/ou
l'au moins une couche de base (1.1, 1.2) ou la première couche de vernis (1.4) présente une structuration grossière avec une différence d'épaisseur entre des zones plus épaisses et des zones plus fines d'au moins 50 µm, de préférence d'au moins 80 µm, de manière particulièrement préférée d'au moins 125 µm, et/ou
le vernis de la deuxième couche de vernis (1.5) est au moins en partie transparente, et/ou
l'application de la première couche de vernis (1.4) fluide est effectuée sur toute la surface.

5. Procédé selon l'une quelconque des revendications précédentes, présentant une autre étape :
- impression d'au moins une des couches de vernis appliquées et/ou de la pièce (1.0) d'une image décorative.

6. Procédé selon la revendication 5, dans lequel
les données d'impression numériques disponibles pour l'image décorative sont utilisées sous une forme identique ou sous une forme détournée par un procédé de manipulation numérique en tant que base pour les données de commande numériques fournies.

7. Procédé selon l'une quelconque des revendications précédentes, dans lequel
l'application de la première couche de vernis (1.4) est effectuée avec au moins un cylindre d'impression, qui roule au niveau d'une surface de la pièce (1.0) ou au niveau d'une couche appliquée sur la pièce (1.0), en particulier d'une couche de base (1.1, 1.2).

8. Procédé selon l'une quelconque des revendications précédentes, dans lequel
l'application de la troisième couche de vernis (1.3) est effectuée par au moins une tête d'impression numérique.

9. Procédé selon l'une quelconque des revendications précédentes, dans lequel
les gouttelettes de vernis appliquées sont constituées d'un autre matériau que le vernis fluide, et/ou
subissent après l'impact une réaction chimique avec le vernis fluide, qui modifie visuellement et/ou haptiquement la surface au niveau des emplacements, et/ou
se volatilisent après une réaction physique du fait de l'impact sur le vernis fluide en moins de cinq minutes, de manière préférée en moins d'une minute, par évaporation.

10. Procédé selon l'une quelconque des revendications précédentes, dans lequel
au moins une des couches de vernis (1.3, 1.4, 1.5) composées d'un vernis au moins en partie transparent est appliquée, de sorte qu'en particulier une image décorative disposée en dessous peut être identifiée visuellement à travers les couches de vernis (1.3, 1.4, 1.5).

11. Procédé selon l'une quelconque des revendications précédentes, dans lequel
encore au moins une application d'un revêtement intermédiaire est effectuée entre la pièce (1.0) et la première couche de vernis (1.4).

12. Procédé selon l'une quelconque des revendications précédentes, dans lequel
pour sécher et/ou faire durcir, ce qui suit est utilisé :
- une source de faisceaux électromagnétique avec une longueur d'onde préférée de 172 nm, et/ou
- une source de lumière UV, et/ou
- une source de lumière IR, et/ou
- une source de faisceaux d'électrons, et/ou
- une soufflante, qui souffle de l'air sur la pièce (1.0) ou ses couches de vernis.

13. Dispositif servant à mettre en œuvre le procédé selon l'une quelconque des revendications 1 à 12, présentant :
- un poste d'application de vernis avec
-- un premier poste d'impression servant à appliquer sur toute la surface un premier vernis (1.4) fluide sur la pièce (1.0) avec une structuration grossière, où une différence d'épaisseur entre des zones plus épaisses et des zones plus fines est d'au moins 50 µm ;
-- un deuxième dispositif d'impression numérique servant à appliquer une deuxième couche de vernis (1.5) sur la première couche de vernis (1.4) ; et
un système servant à amener la pièce au poste d'application de vernis ;
- un poste servant à appliquer une troisième couche de vernis fluide, au moins en partie transparente pour générer par endroits une structuration fine ; et
- au moins un cylindre d'impression, qui roule au niveau d'une surface de la pièce et est réalisé pour appliquer la structuration grossière dans la première couche de vernis (1.4).

14. Dispositif selon la revendication 13, présentant par ailleurs :
- au moins un poste servant à faire durcir au moins en partie les couches de vernis (1.3, 1.4, 1.5) appliquées, et/ou
- un poste, qui est réalisé pour appliquer au moins une couche de base (1.1, 1.2) fluide, et/ou
- un poste, qui est réalisé pour structurer au moins une couche de base (1.1, 1.2),
- un poste servant à sécher et/ou à faire durcir au moins un vernis appliqué, en particulier une source de faisceaux électromagnétique, de préférence avec une longueur d'onde de 172 nm, et/ou une source de lumière UV, et/ou une source de lumière IR, et/ou une source de faisceaux d'électrons, et/ou une soufflante, qui est réalisée pour souffler de l'air sur la pièce (1.0), en particulier sur les couches de vernis (1.3, 1.4, 1.5) appliquées.
